# EUROPÄISCHE PATENTSCHRIFT

(11) **EP 1 576 291 B1**
(45) Veröffentlichungstag und Bekanntmachung des Hinweises auf die Patenterteilung: **31.08.2016**
(21) Anmeldenummer: 03767672.3
(22) Anmeldetag: 26.11.2003
(51) Int. Cl.: F04D 9/00, F04D 29/42

(54) **WASSERFÜHRENDES HAUSHALTGERÄT MIT EINER ENTLEERUNGSPUMPE SOWIE ENTLEERUNGSPUMPE**
WATER-BEARING DOMESTIC APPLIANCE COMPRISING A DRAINAGE PUMP AND CORRESPONDING DRAINAGE PUMP
APPAREIL MENAGER A EAU COMPRENANT UNE POMPE D'EVACUATION ET POMPE D'EVACUATION

(30) Priorität: 18.12.2002 DE 10259347; 25.04.2003 DE 10318862
(43) Veröffentlichungstag der Anmeldung: 21.09.2005
(73) Patentinhaber: BSH Hausgeräte GmbH, 81739 München (DE)
(72) Erfinder: ERTLE, Roland, 89415 Lauingen (DE)
(86) Internationale Anmeldenummer: PCT/EP2003/013317
(87) Internationale Veröffentlichungsnummer: WO 2004/055373

(56) Entgegenhaltungen:
- DE-A- 3 412 774
- FR-A- 1 130 511
- FR-A- 1 594 848

## Beschreibung

Die Erfindung betrifft ein wasserführendes Haushaltgerät mit einer Entleerungspumpe, die ein Pumpenlaufrad aufweist, mit Hilfe dessen Flüssigkeit gefördert wird sowie eine Entleerungspumpe mit einem Pumpenlaufrad.

Bei wasserführenden Haushaltgeräten wie Geschirrspülmaschinen oder Waschmaschinen wird eine Entleerungspumpe zum Abpumpen von verbrauchter Reinigungsflüssigkeit und damit auch zur Vermeidung von Verstopfungen hervorgerufen durch Schmutzpartikel, Grobanschmutzungen etc. eingesetzt. Die Entleerungspumpe ermöglicht das Abpumpen von zum Teil auch gröberen Schmutzteilen durch ein Pumpenlaufrad, in das Flüssigkeit gefördert und Luft angesaugt werden kann. Am Ende eines Abpumpvorgangs wird die Luft zum Pumpenlaufrad angesaugt und verbleibt in der Entleerungspumpe. Besonders beim Wiederanlaufen der Entleerungspumpe wird diese Luft in die Mitte des Pumpenlaufrades gedrängt und be- oder verhindert den Zulauf von Flüssigkeit in axialer Einströmrichtung. Jede Entleerungspumpe hat Probleme, diese angesaugte Luft abzupumpen, da die Luft in Pumpenlaufrad auf Grund von Fliehkräften gefangen bleibt. Dies alles bedeutet, dass die Förderleistung nicht sehr groß ist und dass der Verbleib von Luftblasen zu Verlusten bei der ohnehin schon geringen Pumpleistung führt.

Aus dem Deutschen Gebrauchsmuster 94 06 463 U1 ist eine Entlüftungsvorrichtung für eine Entleerungspumpe bei Geschirrspülmaschinen bekannt, die auf der Ansaugseite eine Entlüftungsöffnung zum Ausströmen der im Zentrum der Entleerungspumpe eingeschlossenen Luft aufweist. Damit ist sichergestellt, dass Funktionsstörungen beim Wiederanlaufen der Entleerungspumpe vermieden werden.

Aus der FR 1 594 848 A ist eine Umwälzpumpe und selbstansaugende Abwasserpumpe mit einem gemeinsamen Antriebsmotor bekannt, die in einer geschirrspülmaschine oberhalb des tiefsten Punktes des Wassersumpfes angeordnet sind. Dabei ist zwischen dem Innenraum der Umwälzpumpe und dem der Abwasserpumpe ein Verbindungsweg für den Luftdruckausgleich vorgesehen.

Der Erfindung liegt die Aufgabe zu Grunde, ein wasserführendes Haushaltgerät der beschriebenen Art zu schaffen, bei der die Förderung von Luft und Flüssigkeit und die Pumpleistung der Entleerungspumpe verbessert werden sowie ferner eine entsprechende Entleerungspumpe zur Verfügung zu stellen.

Diese Aufgabe wird für das wasserführende Haushaltgerät durch die Merkmale des Patentanspruchs 1 und durch den weiteren unabhängigen Anspruch für die Entleerungspumpe erfindungsgemäß gelöst. Weiterbildungen der Erfindung sind in den Unteransprüchen angegeben.

Ausgehend von einem wasserführenden Haushaltgerät mit einer Entleerungspumpe, die ein Pumpenlaufrad aufweist und von einer Entleerungspumpe mit Pumpenlaufrad, weist die Entleerungspumpe gemäß dem Gegenstand der Erfindung eine gesonderte Kammer auf, die bezogen auf die Richtung der geförderten Flüssigkeit hinter dem Pumpenlaufrad angeordnet und radial an ihrem Außendurchmesser sowie in der Nähe ihres Innendurchmessers jeweils mit Bohrungen versehen ist. Durch die gesonderte Kammer entsteht vorteilhaft eine Flüssigkeitsströmung vom Außendurchmesser zum Innendurchmesser und anschließend in das Zentrum des Pumpenlaufrades, wodurch die Luft besser mit der Flüssigkeit verwirbelt und das daraus entstehende Gemisch effektiver abgepumpt wird. Die Pumpleistung und das Ansaugverhalten der Entleerungspumpe verbessern sich, insbesondere auch ohne externe Aufwendungen und ohne Verschleppung des Fördermediums verursacht durch Entlüftungsöffnungen oder Entlüftungskanäle im Pumpengehäuse.

Gemäß einer günstigen Weiterbildung der Erfindung ist die gesonderte Kammer möglichst nahe dem Pumpenlaufrad angeordnet. Dadurch lässt sich die Flüssigkeitsströmung im Strömungskreislauf der Entleerungspumpe vom Außendurchmesser zum Innendurchmesser der gesonderten Kammer und von dort zum Zentrum des Pumpenlaufrades für die Vermischung von Flüssigkeit mit Luft noch weiter verbessern.

Gemäß einer weiteren günstigen Ausgestaltung der Erfindung sind mehrere Bohrungen für Außendurchmesser und Innendurchmesser vorgesehen. Vorzugsweise sind die Bohrungen für Außendurchmesser und Innendurchmesser jeweils gleichmäßig verteilt an der gesonderten Kammer angebracht. Beide Maßnahmen beeinflussen die Flüssigkeitsströmung in Bezug auf den Strömungskreislauf der Entleerungspumpe positiv.

Von besonderem Wert hat sich eine weitere Ausgestaltung der Erfindung erwiesen, wonach die Bohrungen einen kleinen Querschnitt aufweisen.

Die vorbeschriebenen Merkmale werden mit Vorteil auch bei der erfindungsgemäßen Entleerungspumpe mit einem Laufrad und insbesondere in Geschirrspülmaschinen und Waschmaschinen angewandt.

Mit der Erfindung ist ein wasserführendes Haushaltgerät mit einer Entleerungspumpe, die ein Pumpenlaufrad aufweist, mit Hilfe dessen Flüssigkeit gefördert wird, geschaffen, bei der die Förderung von Luft und Flüssigkeit und die Pumpleistung der Entleerungspumpe verbessert werden sowie ferner eine entsprechende Entleerungspumpe mit einem Pumpenlaufrad zur Verfügung gestellt.

Der Gegenstand der Erfindung wird anhand eines in einer Figur dargestellten Ausführungsbeispiels näher erläutert. Im einzelnen zeigen
- Figur 1: eine Entleerungspumpe eines wasserführenden Haushaltgeräts gemäß der Erfindung, und
- Figur 2: einen Ausschnitt der zur Entleerungspumpe gehörigen Kammer mit einer beispielhaften Anordnung der Bohrungen.

Figur 1 zeigt eine erfindungsgemäße Entleerungspumpe 1 eines nicht näher dargestellten, erfindungsgemäßen wasserführenden Haushaltgeräts, typischerweise einer Geschirrspülmaschine oder einer Waschmaschine, die ein Pumpengehäuse 2 mit einem Pumpenlaufrad 3 aufweist. Ein Eingangsstutzen 4, über den Flüssigkeit - beispielsweise Wasser - in das Pumpenlaufrad 3 gefördert oder Luft angesaugt werden kann, verläuft in Richtung der Achse des Pumpenlaufrades 3 und ist auf der Eingangsseite des Pumpengehäuses 2 angeformt. Ein Motorgehäuse 5 mit dem Antriebsmotor für das Pumpenlaufrad 3, das mit beispielsweise geraden Radflügeln in Rotation versetzt werden kann, befindet sich ebenfalls in Richtung der Achse des Pumpenlaufrades 3 und ist auf der anderen Seite an das Pumpengehäuse 2 angeformt. Darüber hinaus verfügt die Entleerungspumpe 1 über einen Ausgangsstutzen 10, der in Bezug auf die Achse des Pumpenlaufrades 3 radial angeordnet ist.

Gemäß dem Gegenstand der Erfindung weist das wasserführende Haushaltgerät eine Entleerungspumpe 1 mit einer gesonderten Kammer 6 auf, die bezogen auf die Richtung der geförderten Flüssigkeit - d.h. der Achse des Pumpenlaufrades 3 - hinter dem Pumpenlaufrad 3 angeordnet und radial an ihrem Außendurchmesser 11 sowie in der Nähe ihres Innendurchmessers 12 jeweils mit Bohrungen 7' und 7" versehen. Durch die gesonderte Kammer 6 entsteht vorteilhaft eine Flüssigkeitsströmung - erkennbar an den Pfeilen in Figur 1 - vom Außendurchmesser 11 zum Innendurchmesser 12 und anschließend in das Zentrum 9 des Pumpenlaufrades 3, wodurch die Luft besser mit der Flüssigkeit verwirbelt und das daraus entstehende Gemisch 8 effektiver abgepumpt wird. Die Pumpleistung und das Ansaugverhalten der Entleerungspumpe 1 verbessern sich, insbesondere auch ohne externe Aufwendungen und ohne Verschleppung des Fördermediums verursacht durch Entlüftungsöffnungen oder Entlüftungskanäle im Pumpengehäuse 2.

In günstiger Weise ist die gesonderte Kammer 6 möglichst nahe dem Pumpenlaufrad 3 angeordnet, wodurch sich die Flüssigkeitsströmung im Strömungskreislauf - siehe Pfeile - der Entleerungspumpe 1 vom Außendurchmesser 11 zum Innendurchmesser 12 der gesonderten Kammer 6 und von dort zum Zentrum 9 des Pumpenlaufrades 3 für die Vermischung von Flüssigkeit mit Luft noch weiter verbessern. Es sind für Außendurchmesser 11 und Innendurchmesser 12 jeweils mehrere Bohrungen 7', 7" vorgesehen und vorzugsweise gleichmäßig verteilt an der gesonderten Kammer 6 angebracht. Beide Maßnahmen beeinflussen die Flüssigkeitsströmung - siehe Pfeile - in Bezug auf den Strömungskreislauf der Entleerungspumpe 1 ebenfalls positiv.

Figur 2 zeigt zur Verdeutlichung einen Ausschnitt der zur Entleerungspumpe gehörigen gesonderten Kammer 6 mit einer beispielhaften Anordnung der Bohrungen. So befindet sich eine Bohrung 7' am Außendurchmesser 11 der Kammer 6, während eine andere Bohrung 7" in der Nähe des Innendurchmessers 12 der Kammer 6 angeordnet ist. Insgesamt weist die Kammer 6 radial sowohl an ihrem Außendurchmesser 11 als auch an ihrem Innendurchmesser 11 jeweils vier gleichmäßig verteilte Bohrungen 7' und 7" auf. Die Pfeile zeigen den Verlauf der Flüssigkeitsströmung vom Außendurchmesser 11 mit Bohrung 7', an dem ein höherer Druck vorliegt, zum Innendurchmesser 12 mit Bohrung 7", an dem ein niedrigerer Druck herrscht, und von dort zum Zentrum des Pumpenlaufrades. Von besonderem Wert hat sich erwiesen, wenn die Bohrungen mit einem kleinen Querschnitt bemessen sind, so weisen alle Bohrungen beispielsweise jeweils 3.5 mm Durchmesser auf.

Mit der Erfindung ist ein wasserführendes Haushaltgerät mit einer Entleerungspumpe 1, die ein Pumpenlaufrad 3 aufweist, mit dem Flüssigkeit gefördert wird, geschaffen, bei der die Förderung von Luft und Flüssigkeit und die Pumpleistung der Entleerungspumpe 1 verbessert werden sowie ferner eine entsprechende Entleerungspumpe 1 mit einem Pumpenlaufrad 3 zur Verfügung gestellt.

## Patentansprüche

1. Wasserführendes Haushaltgerät mit einer Entleerungspumpe gemäß Anspruch 8.

2. Wasserführendes Haushaltgerät nach Anspruch 1, **dadurch gekennzeichnet, dass** die gesonderte Kammer (6) möglichst nahe dem Pumpenlaufrad (3) angeordnet ist.

3. Wasserführendes Haushaltgerät nach einem der vorhergehenden Ansprüche, **dadurch gekennzeichnet, dass** mehrere Bohrungen (7', 7") für Außendurchmesser (11) und Innendurchmesser (12) vorgesehen sind.

4. Wasserführendes Haushaltgerät nach einem der vorhergehenden Ansprüche, **dadurch gekennzeichnet, dass** die Bohrungen (7', 7") für Außendurchmesser (11) und Innendurchmesser (12) jeweils gleichmäßig verteilt an der gesonderten Kammer (6) angebracht sind.

5. Wasserführendes Haushaltgerät nach einem der vorhergehenden Ansprüche, **dadurch gekennzeichnet, dass** die Bohrungen (7', 7") einen kleinen Querschnitt aufweisen.

6. Wasserführendes Haushaltgerät nach einem der vorhergehenden Ansprüche, zum Einsatz in einer Geschirrspülmaschine.

7. Wasserführendes Haushaltgerät nach einem Ansprüche 1 bis 5, zum Einsatz in einer Waschmaschine.

8. Entleerungspumpe mit einem Pumpenlaufrad, mit Hilfe dessen Flüssigkeit gefördert wird, wobei die Entleerungspumpe (1) eine gesonderte Kammer (6) aufweist, die bezogen auf die Richtung der geförderten Flüssigkeit hinter dem Pumpenlaufrad (3) angeordnet **dadurch gekennzeichnet, dass** die Kammer (6) radial an ihrem Außendurchmesser (11) sowie in der Nähe ihres Innendurchmessers (12) jeweils mit Bohrungen (7', 7") versehen ist.

9. Entleerungspumpe nach Anspruch 8, **dadurch gekennzeichnet, dass** die gesonderte Kammer (6) möglichst nahe dem Pumpenlaufrad (3) angeordnet ist.

10. Entleerungspumpe nach Anspruch 8 oder 9, **dadurch gekennzeichnet, dass** mehrere Bohrungen (7', 7") für Außendurchmesser (11) und Innendurchmesser (12) vorgesehen sind.

11. Entleerungspumpe nach einem der Ansprüche 8 bis 10, **dadurch gekennzeichnet, dass** die Bohrungen (7', 7") für Außendurchmesser (11) und Innendurchmesser (12) jeweils gleichmäßig verteilt an der gesonderten Kammer (6) angebracht sind.

12. Entleerungspumpe nach einem der Ansprüche 8 bis 11, **dadurch gekennzeichnet, dass** die Bohrungen (7', 7") einen kleinen Querschnitt aufweisen.

13. Entleerungspumpe nach einem der Ansprüche 8 bis 12, **dadurch gekennzeichnet, dass** die Entleerungspumpe (1) in einer Geschirrspülmaschine zum Einsatz kommt.

14. Entleerungspumpe nach einem Ansprüche 8 bis 12, **dadurch gekennzeichnet, dass** die Entleerungspumpe (1) in einer Waschmaschine zum Einsatz kommt.

## Claims

1. Water-bearing domestic appliance with a drainage pump according to claim 8.

2. Water-bearing domestic appliance according to claim 1, **characterised in that** the separate chamber (6) is disposed as close to the pump impeller (3) as possible.

3. Water-bearing domestic appliance according to one of the preceding claims, **characterised in that** there is provision for a plurality of bores (7', 7") for the outer diameter (11) and inner diameter (12).

4. Water-bearing domestic appliance according to one of the preceding claims, **characterised in that** the bores (7', 7") for the outer diameter (11) and inner diameter (12) are each applied to the separate chamber (6) in an equally distributed manner.

5. Water-bearing domestic appliance according to one of the preceding claims, **characterised in that** the bores (7', 7") have a small cross-section.

6. Water-bearing domestic appliance according to one of the preceding claims, for use in a dishwasher.

7. Water-bearing domestic appliance according to one of claims 1 to 5, for use in a washing machine.

8. Drainage pump with a pump impeller, with the aid of which liquid is conveyed, wherein the drainage pump (1) has a separate chamber (6), which is disposed behind the pump impeller (3) with respect to the direction of the conveyed liquid, **characterised in that** the chamber (6) is provided with bores (7', 7") radially on its outer diameter (11) and near its inner diameter (12) in each case.

9. Drainage pump according to claim 8, **characterised in that** the separate chamber (6) is disposed as close to the pump impeller (3) as possible.

10. Drainage pump according to claim 8 or 9, **characterised in that** there is provision for a plurality of bores (7', 7") for the outer diameter (11) and inner diameter (12).

11. Drainage pump according to one of claims 8 to 10, **characterised in that** the bores (7', 7") for the outer diameter (11) and inner diameter (12) are each applied to the separate chamber (6) in an equally distributed manner.

12. Drainage pump according to one of claims 8 to 11, **characterised in that** the bores (7', 7") have a small cross-section.

13. Drainage pump according to one of claims 8 to 12, **characterised in that** the drainage pump (1) is used in a dishwasher.

14. Drainage pump according to one of claims 8 to 12, **characterised in that** the drainage pump (1) is used in a washing machine.

## Revendications

1. Appareil ménager à circulation d'eau comprenant une pompe de vidange selon la revendication 8.

2. Appareil ménager à circulation d'eau selon la revendication 1, **caractérisé en ce que** la chambre séparée (6) est disposée le plus près possible de la roue de pompe (3).

3. Appareil ménager à circulation d'eau selon l'une quelconque des revendications précédentes, **caractérisé en ce que** plusieurs alésages (7', 7") pour diamètre extérieur (11) et diamètre intérieur (12) sont ménagés.

4. Appareil ménager à circulation d'eau selon l'une quelconque des revendications précédentes, **caractérisé en ce que** les alésages (7', 7") pour diamètre extérieur (11) et diamètre intérieur (12) sont respectivement placés sur la chambre séparée (6) en étant répartis de manière régulière.

5. Appareil ménager à circulation d'eau selon l'une quelconque des revendications précédentes, **caractérisé en ce que** les alésages (7', 7") présentent une petite section transversale.

6. Appareil ménager à circulation d'eau selon l'une quelconque des revendications précédentes, destiné à être utilisé dans un lave-vaisselle.

7. Appareil ménager à circulation d'eau selon l'une quelconque des revendications 1 à 5, destiné à être utilisé dans un lave-linge.

8. Pompe de vidange comprenant une roue de pompe à l'aide de laquelle du liquide est refoulé, la pompe de vidange (1) présentant une chambre séparée (6) qui, par rapport au sens du liquide transporté, est disposée derrière la roue de pompe (3), **caractérisée en ce que** la chambre (6) est respectivement munie d'alésages (7', 7") radialement sur son diamètre extérieur (11) ainsi qu'à proximité de son diamètre intérieur (12).

9. Pompe de vidange selon la revendication 8, **caractérisée en ce que** la chambre séparée (6) est disposée le plus près possible de la roue de pompe (3).

10. Pompe de vidange selon la revendication 8 ou 9, **caractérisée en ce que** plusieurs alésages (7', 7") pour diamètre extérieur (11) et diamètre intérieur (12) sont ménagés.

11. Pompe de vidange selon l'une quelconque des revendications 8 à 10, **caractérisée en ce que** les alésages (7', 7") pour diamètre extérieur (11) et diamètre intérieur (12) sont respectivement placés sur la chambre séparée (6) en étant répartis de manière régulière.

12. Pompe de vidange selon l'une quelconque des revendications 8 à 11, **caractérisée en ce que** les alésages (7', 7") présentent une petite section transversale.

13. Pompe de vidange selon l'une quelconque des revendications 8 à 12, **caractérisée en ce que** la pompe de vidange (1) est utilisée dans un lave-vaisselle.

14. Pompe de vidange selon l'une quelconque des revendications 8 à 12, **caractérisée en ce que** la pompe de vidange (1) est utilisée dans un lave-linge.
